# EUROPÄISCHE PATENTSCHRIFT

(11) **EP 1 046 468 B1**
(45) Veröffentlichungstag und Bekanntmachung des Hinweises auf die Patenterteilung: **24.09.2003**
(21) Anmeldenummer: 00107619.9
(22) Anmeldetag: 08.04.2000
(51) Int. Cl.: B25B 5/06, B25B 5/08

(54) **Spannvorrichtung zum Spannen von Werkstücken**
Clamping device for clamping workpieces
Dispositif de serrage pour la fixation de pièces de travail

(30) Priorität: 24.04.1999 DE 19918770
(43) Veröffentlichungstag der Anmeldung: 25.10.2000
(73) Patentinhaber: A. Römheld GmbH & Co KG, 35321 Laubach (DE)
(72) Erfinder: Fischer, David, 63743 Aschaffenburg (DE); Kohlert, Rudolf, 63811 Stockstadt (DE)
(74) Vertreter: von Ahsen, Erwin-Detlef

(56) Entgegenhaltungen:
- EP-A- 0 620 084
- DE-A- 1 552 707
- DE-A- 3 733 676
- US-A- 4 506 871
- US-A- 5 865 577

## Beschreibung

Die Erfindung bezieht sich auf eine Spannvorrichtung zum Spannen von Werkstücken auf Tischen, Vorrichtungen oder Paletten, gemäß dem Oberbegriff des Anspruchs 1.

Beim Spannen von Werkstücken auf Tischen, Vorrichtungen oder Paletten muß sicher gestellt werden, daß die Werkstücke im gespannten Zustand so festgesetzt sind, daß die während der Dauer der Bearbeitung auf sie einwirkenden Kräfte die Spannkraft nicht vermindern.

Es ist eine Spannvorrichtung zum Spannen von Werkstücken gemäß dem Oberbegriff des Anspruchs 1 bekannt (EP 0 620 084), bei der ein Spannkopf auf einer schiefen Ebene gleitend so geführt ist, daß die Reibungskräfte in dieser Ebene größer sind als die auf den Spannkopf einwirkenden Kräfte. Die schiefe Ebene wird gebildet zwischen dem unteren Teil des in einen Stößel übergehenden Spannkopfes und der Kolbenstange eines quer zur Wirkungsrichtung des Spannkopfes angeordneten Spannkrafthalteelementes. Zur Erhöhung der Reibungskraft im Bereich der schiefen Ebene ist in der Keilfläche der Kolbenstange eine Keilnut eingebracht und der Stößel mit Keilschrägen versehen. Die Keilschrägen gleiten in der Keilnut. Um den Spannkopf gegen das Werkstück zu fahren wird sowohl für den Spannkopf als auch für den Haltekolben je ein hydraulischer Antrieb benötigt. Diese beiden getrennten Hydraulikantriebssysteme bedingen eine relativ große Bauweise.

Die Spanntechnik geht dazu über, kleinere hoch wirksame Spannelemente in gedrängter Bauweise einzusetzen. Es ist somit Aufgabe der Erfindung einmal die beiden Hydrauliksysteme in ein System zu integrieren und zum anderen die Elemente dieses einen Hydrauliksystems so zu gestalten, daß der Spannbolzen in seiner Arbeitsposition ohne Setzerscheinung selbsthemmend festgesetzt ist. Der Vorteil ist eine gedrängte Bauweise, die sich leicht allen Gegebenheiten bei der Spanntechnik anpassen läßt.

Die Lösung ist in den Merkmalen des unabhängigen Anspruchs 1 enthalten.

Die Erfindung ist in den Fig. näher erläutert.
Fig. 1 zeigt die Spannvorrichtung im entspannten Zustand
Fig. 2 zeigt die Spannvorrichtung im gespannten Zustand
Fig. 3 zeigt das Ineinandergreifen der keilförmigen Elemente
Fig. 4 zeigt den Haltekolben

In Fig. 1 ist in dem Gehäuse 1 eine Bohrung 3 eingebracht, in der der Spannbolzen 2 gleitend geführt ist. Quer zur Bewegungsrichtung des Spannbolzens 2 ist eine Sackbohrung 4 im Gehäuse 1 vorgesehen, die den Zylinder für den Haltekolben 5 bildet. Dieser Haltekolben 5 ist ein doppelt wirkender Kolben, zwischen dessen beiden Kolbenflächen 6,7 die Kolbenstange mit einer Keilfläche 8 versehen ist. Diese Keilfläche 8 bildet eine in Spannrichtung abfallende Schräge. In diese Keilfläche 8 ist eine Keilnut 9 eingelassen. Diese Keilnut 9 verläuft parallel zur Keilfläche 8 mit const. Tiefe. In ihrem unteren Bereich, wo die beiden Flanken der Keilnut 9 im spitzen Winkel auf einander zu laufen ist eine Bohrung 10 längs der Keilnut 9 eingebracht, so daß zwischen Keilnutgrund und Bohrung ein offener Spalt 11 entsteht. Die beiden Flanken der Keilnut 9 bilden mit der offenen Bohrung eine Führungsbahn.

Diese Führungsbahn ist in einem solchen Bereich über den Haltekolben 5 geführt, daß der Spannvorgang vollziehbar ist. Der Haltekolben 5 wird durch Beaufschlagung des Druckraumes 12 in seine Spannstellung gefahren und durch Beaufschlagung des Druckraumes 13 in seine Ausgangsstellung zurückgefahren.

Der Spannbolzen 2 ist in seinem unteren Bereich zum Haltekolben hin mit Keilflächen 14 versehen, deren Schräge exakt der Schräge der Keilnut 9 angepaßt ist. Die Keilflächen 14 laufen jedoch nicht spitz aus, sondern enden in einem Nocken 15. Dieser Nocken 15 entspricht in seinem Durchmesser dem Innendurchmesser der Bohrung 10. Der Nocken 15 ist im unteren Teil abgeflacht, so daß sein Querschnitt nicht ganz dem Halbkreis entspricht. Der Spannbolzen 2 bildet somit im unteren Bereich ein aus den Keilflächen 14 und dem Nocken 15 gebildetes keilförmiges Führungsstück. Dieses Führungsstück ist in die Führungsbahn einfügbar und gleitet darin in der gebildeten schiefen Ebene.

Der Haltekolben 5 ist in seinem unteren Bereich mit einer Abflachung 16 versehen. Diese Abflachung 16 ist zum Druckraum 13 hin offen. Zum Druckraum 12 hin endet sie kurz vor der Dichtung 17. Damit bildet der Haltekolben links und rechts der Dichtung 17 zwei Kolbenringe 18, 19. Der Durchmesser dieser Kolbenringe 18,19 ist geringfügig kleiner als der Durchmesser des Haltekolbens 5 im Bereich der Abflachung 16. Damit ergibt sich ein geringfügiges Spiel zwischen den Kolbenringen 18, 19 und der Innenwandung des durch die Sackbohrung 4 gebildeten Zylinders. Dieses Spiel ist erforderlich um zu erreichen, daß der Haltekolben sich mit seinen an der Abflachung 16 gebildeten Kanten 25,26 an der Innenwandung des Zylinders abstützen kann.

Die Wirkungsweise ist folgende:
Zum Spannen wird Druck in den Druckraum 12 eingeleitet. Der Haltekolben 5 bewegt sich nach rechts und schiebt dabei seine Keilschräge 8 unter den Spannbolzen 2 entlang. Der Spannbolzen 2 gleitet mit seinem Führungsstück in der Führungsbahn und wird damit nach oben aus dem Gehäuse 1 heraus geführt. Sobald der Spannbolzen an dem Werkstück anliegt, setzt sich das System fest, indem sich der Haltekolben 5 mit den Kanten 25,26 der Abflachung 16 an der Wandung des Zylinders abstützt und der Spannbolzen 2 mit seinen Keil flächen 14 auf die Flanken der Keilnut 9 drückt. Durch die Abstützung des Haltekolbens 5 mit den Kanten 25,26 der Abflachung 16 an der Zylinderwandung entsteht zwischen Spannbolzen und Haltekolben ein in sich starres Gebilde frei von jeder Setzerscheinung. Rückwirkende Kräfte, die bei der Bearbeitung des Werkstückes entstehen, haben keinen Einfluß auf den Spannbolzen, auch dann nicht, wenn die Hydraulik - gleich aus welchen Gründen - ausfällt, da durch Flächenpressung an den Keil flächen 14 und den Kanten 25,26 der Abflachung 16 Selbsthemmung entsteht, die ein Zurückweichen des Haltekolbens 5 verhindert.

Zum Entspannen wird der Druckraum 13 beaufschlagt. Die Hydraulik wird hierzu am Hydraulikanschluß 20 angelegt und über Leitung 21 in den Druckraum 13 geführt. Damit umspült die Hydraulik gleichzeitig den Kolben in seiner unteren Abflachung 16 und den Hohlraum 22 in der Bohrung 10 unterhalb des abgeflachten Nocken 15 und dringt auch in die Keilnut 9 ein. Der sich in dem Druckraum 13, in der Keilnut 9 und in der Bohrung 10 aufbauende Druck bewirkt, daß der Haltekolben 5 in seine Ausgangsstellung zurückgeführt wird und gleichzeitig der Spannbolzen 2 mit seinem Führungsstück in der Führungsbahn angehoben wird und sich damit löst, so daß er in der Führungsbahn gleitet. Der Spannbolzen wird damit in das Gehäuse eingefahren.

In Fig. 4 ist ein weiteres Beispiel der Erfindung gezeigt. Bisher ist der Haltekolben 5 als ein aus einem Stück bestehendes Ganzes beschrieben. Dieser Haltekolben läßt sich auch aus zwei Teilen fertigen. Die Trennung der beiden Teile liegt in der Ebene zwischen den beiden Kolbenringen 18,19 mit der dazwischen liegenden Dichtung 17 und der Kolbenstange. Die Kolbenringe mit der mittig liegenden Dichtung werden als ein Stück gefertigt und werden über den Durchmesser mit einem Schwalbenschwanz 23 bestückt. Das Gegenstück ist aus der Kolbenstange gefertigt mit der Keilschräge 8 und der Keilnut 9 und der Führungsbahn und ist mit einer Schwalbenschwanznut 24 versehen, in die das Kolbenringstück einfügbar ist.

## Patentansprüche

1. Spannvorrichtung zum Spannen von Werkstücken auf Tischen, Vorrichtungen oder Paletten mit einem hydraulisch betätigten Spannkrafthalteelement, bei dem ein Spannbolzen (2) und dessen Haltekolben (5) annähernd senkrecht zu einander stehen und bei dem die Haltekraft über Elemente erzeugt wird, die mit Keilflächen versehen sind, die auf einander gleiten, **dadurch gekennzeichnet, daß** der Haltekolben (5) mit einer Keilnut (9) versehen ist, in deren Keilnutgrund eine längs verlaufende Bohrung (10) eingebracht ist und daß zwischen Keilnut und Bohrung ein Spalt (11) gebildet ist, so daß eine Führungsbahn entsteht und daß der Spannbolzen (2) an einem Ende mit zwei Keilflächen (14) versehen ist, die spitzwinklig auf einander zulaufen und in einem Nocken (15) enden, dessen Aussendurchmesser dem Innendurchmesser der Bohrung (10) entspricht und der in seinem unteren Teil abgeflacht ist und so ein Führungsstück bildet und daß der Spannbolzen (2) mit seinem Führungsstück in die Führungsbahn des Haltekolbens (5) gleitet.

2. Spannvorrichtung nach Anspruch 1, **dadurch gekennzeichnet, daß** der Haltekolben (5) über die Länge seiner Keilschräge (8) in seinem unteren Bereich mit einer Abflachung (16) versehen ist.

3. Spannvorrichtung nach Anspruch 2, **dadurch gekennzeichnet, daß** der Haltekolben (5) auf der Seite, die dem Druckraum (12) für den Spannvorgang zugeordnet ist mit einer in einer Nut umlaufenden Dichtung (17) bestückt ist und daß sich links und rechts der Dichtung zwei Kolbenringe (18, 19) bilden, deren Aussendurchmesser um einen geringen Betrag kleiner gehalten ist als der Durchmesser des Kolbens (5) im Bereich der Abflachung (16).

4. Spannvorrichtung nach Anspruch 3, **dadurch gekennzeichnet, daß** der Haltekolben (5) im Bereich der Abflachung (16) mit seinen Kanten (25,26) bei Druckbeaufschlagung an die Zylinderwandung angepreßt ist und durch das Spiel der im Durchmesser kleiner gehaltenen Kolbenringe (18, 19) sich an der Zylinderwand abstützt.

5. Spannvorrichtung nach Anspruch 1, **dadurch gekennzeichnet, daß** im Entspannvorgang mit der Druckbeaufschlagung im Druckraum (13) die Hydraulik in den unterhalb des Nocken (15) sich in der Bohrung (10) bildenden Hohlraum (22) und in die Keilnut (9) fließt, so daß der Spannbolzen (2) durch den sich aufbauenden Druck aus der Keilnut gelöst wird und in der Führungsbahn leicht gleitet.

6. Spannvorrichtung nach Anspruch 1, **dadurch gekennzeichnet, daß** der Haltekolben (5) aus zwei Teilen gebildet ist, die mittels einer Schwalbenschwanzverbindung in einander fügbar sind und deren einer Teil aus den Kolbenringen (18, 19) mit der dazwischen liegenden Dichtung (17) besteht und deren anderer Teil die Kolbenstange mit der Keilschräge bildet.

## Claims

1. Clamping device for clamping work pieces on tables, jigs or pallets, comprising a hydraulically operated element for maintaining the clamping force, wherein a clamping bolt (2) and its retaining piston (5) are disposed in an approximately orthogonal mutual relationship and wherein the holding force is generated via elements provided with wedge surfaces sliding on each other, **characterised in that** said retaining piston (5) is provided with a keyway (9) having a keyway bottom in which a longitudinally extending bore (10) is formed, and that a gap (11) is formed between said keyway and said bore so as to create a guide way, and that said clamping bolt (2) is provided with two wedge surfaces (14) on one end, which converge towards each other at an acute angle and terminate in a cam (15) whose outside diameter corresponds to the inside diameter of said bore (10) and which is flattened in its lower part, thus creating a guide element, and that said clamping bolt (2) together with its guide element slides into the guide way of said retaining piston (5).

2. Clamping device according to Claim 1, **characterised in that** said retaining piston (5) is provided with a flattened portion (16) in its lower region over the length of its wedge inclination (8).

3. Clamping device according to Claim 2, **characterised in that** said retaining piston (5) is equipped with a peripheral seal (17) disposed in a groove on that side that is associated with the pressurising volume (12) for the clamping operation, and that two piston rings (18, 19) are formed on the left and right sides of said seal, whose outside diameter is maintained smaller by a small amount than the diameter of said piston (5) in the region of said flattened portion (16).

4. Clamping device according to Claim 3, **characterised in that** when a pressure is exerted, said retaining piston (5) is pressed by its edges (25, 26) in the region of said flattened portion (16) against the cylinder wall and is supported on said cylinder wall on account of the clearance of said piston rings (18, 19) maintained at a smaller dimension of the diameter.

5. Clamping device according to Claim 1, **characterised in that** during the relaxation operation with pressurisation in said pressurising volume (13), the hydraulic fluid flows into the hollow space (22) forming underneath said cam (15) in said bore (10) and into said keyway (9) so that said clamping bolt (2) is released from said keyway under the establishing pressure and easily slides in said guide way.

6. Clamping device according to Claim 1, **characterised in that** said retaining piston (5) is constituted by two parts that can be joined in each other by means of a dovetail guide, whereof one part consists of said piston rings (18, 19) with said seal (17) interposed between them whilst the other part thereof constitutes the piston rod with the wedge inclination.

## Revendications

1. Dispositif de serrage à serrer des pièces à usiner sur des tables, des gabarits ou sur des palettes, comprend un élément à commande hydraulique, qui retient la force de serrage, dans lequel un boulon de serrage (2) et son piston de retenue (5) sont disposés en un arrangement orthogonal environ l'un par rapport à l'autre, et dans lequel la force de retenue est engendrée via des éléments munis des surfaces de clavette, qui glissent l'une sur l'autre, **caractérisé en ce que** ledit piston de retenue (5) est muni d'un logement de clavette (9) à un fond de logement de clavette, dans lequel un alésage (10) est formé, qui s'étend en sens longitudinal, et **en ce qu'**une fente (11) est formée entre ledit logement de clavette et ledit alésage de façon à former une glissière de guidage, et **en ce que** ledit boulon de serrage (2) est muni de deux surfaces de clavette (14) à une extrémité, qui convergent l'un vers l'autre à un angle aigu et qui se terminent en une came (15), dont le diamètre extérieur correspond au diamètre intérieur dudit alésage (10), et qui est aplati dans sa partie inférieure, en créant ainsi un élément guide, et **en ce que** ledit boulon de serrage (2), ensemble avec son élément guide, glisse dans ladite glissière de guidage dudit piston de retenue (5).

2. Dispositif de serrage selon la revendication 1, **caractérisé en ce que** ledit piston de retenue (5) est muni d'une partie aplatie (16) dans sa partie inférieure sur la longueur de son inclinaison de la clavette (8).

3. Dispositif de serrage selon la revendication 2, **caractérisé en ce que** ledit piston de retenue (5) est muni d'une garniture périphérique (17) disposée dans une rainure sur ce côté, qui est affecté au volume de pression (12) pour l'opération de serrage, et **en ce que** deux segments de piston (18, 19) sont formés du côté gauche et du côté droit de ladite garniture, dont le diamètre extérieur est conçu à une dimension plus petite, par une petite valeur, que le diamètre dudit piston (5) dans la zone de ladite partie aplatie (16).

4. Dispositif de serrage selon la revendication 3, **caractérisé en ce qu'**en réponse à une pression, ledit piston de retenue (5) est pressé par ses bords (25, 26) dans la zone de ladite partie aplatie (16) contre la paroi du cylindre, en s'appuyant sur ladite paroi du cylindre en vertu du jeu desdits segments de piston (18, 19), qui présentent une plus petite dimension de leur diamètre.

5. Dispositif de serrage selon la revendication 1, **caractérisé en ce qu'**au cours de la détente, à sollicitation en pression dans ledit volume de pression (13), du fluide hydraulique s'écoule dans l'espace creux (22), qui se forme au-dessous de ladite came (15) dans ledit alésage (10) et dans ledit logement de clavette (9) d'une façon, que ledit boulon de serrage (2) soit dégagé dudit logement de clavette par la pression, qui s'établisse, et facilement glisse dans ladite glissière de guidage.

6. Dispositif de serrage selon la revendication 1, **caractérisé en ce que** ledit piston de retenue (5) est formé par deux parties, qu'on peut joindre l'une dans l'autre moyennant un guide en queue d'aronde, dont l'une partie consiste en lesdits segments de piston (18, 19) avec ladite garniture (17) disposée y entre, pendant que son autre partie constitue la tige de piston avec l'inclinaison de la clavette.
